# EUROPÄISCHE PATENTSCHRIFT

(11) **EP 0 383 988 B1**
(45) Veröffentlichungstag und Bekanntmachung des Hinweises auf die Patenterteilung: **11.08.1993**
(21) Anmeldenummer: 89104925.6
(22) Anmeldetag: 20.03.1989
(51) Int. Cl.: H01F 27/04

(54) **Hochspannungsdurchführung für ölgekühlte elektrische Geräte**
High-voltage lead-through for oil-cooled electric devices
Passage à haut voltage pour appareils électriques réfrigérés à l'huile

(30) Priorität: 20.02.1989 DE 3905173
(43) Veröffentlichungstag der Anmeldung: 29.08.1990
(73) Patentinhaber: SIEMENS AKTIENGESELLSCHAFT, 80333 München (DE)
(72) Erfinder: Müller, Walter, Dr.-Ing., D-8540 Schwabach (DE); Maxwitat, Wolfgang, Dipl.-Ing., D-8500 Nürnberg 60 (DE)

(56) Entgegenhaltungen:
- EP-A- 0 224 072
- EP-B- 0 163 907
- DD-A- 211 665
- DE-A- 2 554 460
- DE-A- 2 842 341
- DE-A- 3 543 584

## Beschreibung

Die Erfindung betrifft eine Hochspannungsdurchführung für ölgekühlte elektrische Geräte, insbesondere an Hochspannung liegende Maschinen- und Netztransformatoren, bei denen Bauteile zur elektrischen und mechanischen Verbindung des Endes eines Durchführungsleiterbolzens mit einem Hochspannung führenden Anschlußleiter in einer kelchförmigen Abschirmung liegen.

Eine derartige Hochspannungsdurchführung ist durch die DE-A-25 54 460 bekannt geworden. Diese bekannte Durchführung ist über Schraubverbindungen und flexible Leiterabschnitte mit dem Ende der anzuschließenden Wicklungsausleitung verbunden. Zur Vermeidung nach außen hin wirksamer Inhomogenitäten des elektrischen Feldes ist diese Schraubverbindung zusammen mit den flexiblen Leiterabschnitten im Betriebszustand vollständig in eine kelchförmige Abschirmung eingetaucht.

Im Zuge des weiteren Netzausbaus und den sich daraus ergebenden Verkleinerungen der Netzimpedanzen einerseits und andererseits weiter anwachsender durch Schaltvorgänge zu beherrschende Leistungen wächst die Gefährdung von an Hochspannung liegenden Geräten, insbesondere von deren Wicklungen, durch Resonanzanregungen mit Frequenzen im MHz-Bereich. Bisher vorgeschlagene Abhilfemaßnahmen bestehen überwiegend in der Beschaltung der Wicklungen, beispielsweise durch ZnO-Elemente gemäß der EP-A1-0 163 907. Besonders hohe Frequenzen werden bei Anschluß von resonanzschwingungsempfindlichen Geräten an SF₆-isolierten Schaltanlagen erreicht.

Zur Dämpfung hochfrequenter von Schaltanlagen ausgehender Schwingungen beim Auftreffen beispielsweise auf Transformatoren, ist durch die DE-A-28 42 341 auch schon ein Dämpfungsglied für Kabel bekannt geworden, bei dem in konzentrischer Anordnung von innen nach außen und elektrisch zueinander parallel geschaltet ein spannungsabhängiger Widerstand, ein induktionsarmer Festwiderstand und eine Drosselwicklung vorgesehen sind. Die gesonderte Anordnung derartiger Dämpfungsglieder für Kabel vor dem Eingang von Hochspannungstransformatoren erfordert jedoch einen noch größeren Raumbedarf als sich aus der Vergrößerung von Transformatorabmessungen infolge Beschaltung der Wicklungen mit ZnO-Elementen ergibt.

Der Erfindung liegt daher die Aufgabe zugrunde, für resonanzempfindliche Hochspannungsgeräte, wie beispielsweise Netz- oder Maschinentransformatoren, eine raumsparende Anordnung zu schaffen, durch die hochfrequente, durch Schaltvorgänge oder ähnliches verursachte Schwingungen so weit gedämpft werden, daß eine Schädigung der beschalteten Geräte auszuschließen ist.

Die erfindungsgemäße Aufgabe wird mit einer Hochspannungsdurchführung der eingangs genannten Art dadurch gelöst, daß ein das Ende des Anschlußleiters bildender induktionsarmer Festwiderstand räumlich und elektrisch zwischen einer kelchförmigen Abschirmung und einem dieser ähnlichen kelchförmigen Abschirmungtopf liegt und daß elektrisch parallel und räumlich koaxial zu dem Festwiderstand eine den Laststrom führende eisenlose Drosselwicklung vorgesehen ist, die mit ihrem einen Ende den Abschirmtopf und mit ihrem anderen Ende die Abschirmung umfaßt.

Nach zweckmäßigen Weiterbildungen der Erfindung ist die Drosselwicklung aus zwei radial übereinander liegenden elektrisch parallel geschalteten in der Wicklungsmitte räumlich gegeneinander ausgekreuzten Leitern gewickelt und besteht der Festwiderstand aus einem Stapel von in Achsrichtung aneinanderliegenden Widerstandsscheiben.

Weitere vorteilhafte Ausgestaltungen der Erfindung sind in den Ansprüchen 3 sowie 5 bis 8 angegeben.

Erfindungsgemäß gestaltete Hochspannngsdurchführungen sind sehr vorteilhaft, weil sie praktisch ohne besonderen Raumbedarf durch die Ergänzung mit einem Dämpfungsglied die über sie an Spannung liegenden Geräte zuverlässig vor resonanzanregenden hochfrequenten Schwingungen schützen. Durch den Einsatz der erfindungsgemäßen Hochspannungsdurchführung kann dabei auf die verhältnismäßig aufwendige Beschaltung einzelner Bauteile der zu schützenden Geräte ebenso verzichtet werden wie auf neben diesen Geräten aufzustellende Dämpfungsglieder in besonderen Gehäusen.

Ein Ausführungsbeispiel wird anhand einer Zeichnung näher erläutert.

In einen nicht näher dargestellten vollständig mit Öl gefüllten und allseitig geschlossenen Transformatorkessel ist in dessen Deckel 1 eine Hochspannungsdurchführung 2 mit einem Durchführungsleiterbolzen 3 eingebaut. Das untere Ende der Hochspannungsdurchführung 2 taucht zusammen mit dem unteren Ende des Durchführungsleiterbolzens 3 in eine kelchförmige Abschirmung 4 ein. Das untere Ende des Durchführungsleiterbolzens 3 trägt über nicht dargestellte Klemmverbindungen flexible Anschlußleiter 5, von denen mehrere elektrisch parallel geschaltet und gleichmäßig auf den Umfang verteilt angeordnet sind und den Durchführungsleiterbolzen 3 galvanisch mit einer Anschlußplatte 6 sowie mit einem Wicklungsende 7 von einer Drosselwicklung 8 verbinden.

Koaxial zur Achse der Hochspannungsdurchführung 2 setzt sich die Anschlußplatte 6 unterhalb der kelchförmigen Abschirmung 4 in einem induktionsarmen Festwiderstand aus einem Stapel von in Achsrichtung aneinanderliegenden Widerstandsscheiben 9 fort. Die Widerstandsscheiben 9 liegen konzentrisch innerhalb der Drosselwicklung 8. Sowohl die Drosselwicklung 8 als auch der Stapel aus den Widerstandsscheiben 9 stützen sich an einem kelchförmigen Abschirmtopf 10 ab, der einen schräg verlaufenden Schlot 11 zur Aufnahme einer Wicklungsausleitung 12 trägt.

Die Drosselwicklung 8 ist aus zwei radial übereinander angeordneten elektrisch parallel geschalteten Leitern gewickelt, die vorzugsweise von Kupferseilen mit kreisrundem Querschnitt und Papierumspinnung als Isolierung dargestellt sind. Zur Gewährleistung einer gleichmäßigen Strombelastung beider Leiter sind diese in der Mitte der Drosselwicklung 8 durch Auskreuzleiter 16 gegeneinander ausgekreuzt. Die Enden der Drosselwicklung 8 stützen sich auf Preßringen 13 ab.

Der innerhalb der Drosselwicklung liegende Festwiderstand besteht aus einem Stapel von neun Widerstandsscheiben 9, von denen lediglich die mittlere durch kurze Stützen 14 von den jeweils benachbarten Widerstandsscheiben distanziert ist. Über die Stützen 14 sind die Enden der mittleren Widerstandsscheibe 9 über Potentialbrücken 15 mit den Auskreuzleitern 16 in der Mitte der Drosselwicklung 8 galvanisch verbunden. Dadurch ist eine gegenseitige Spannungssteuerung des Festwiderstandes und der Drosselwicklung 8 erzwungen.

Im normalen Betriebszustand sind die Hochspannungsdurchführung 2 sowie die ihr nachgeschalteten Widerstandsscheiben 9 und die Drosselwicklung 8 mit einem niederfrequenten Strom, beispielsweise von 50 oder 60 Hz belastet. Dabei fällt an der Drosselwicklung 8 deutlich weniger als 0,1 o/oo der Betriebsspannung ab und dabei tragen die Widerstandsscheiben 9 praktisch nichts zur Stromführung bei, da ihr Widerstand etwa beim 10⁴-fachen des Widerstands der Drosselwicklung 8 liegt. Die über die Hochspannungsdurchführung 2 zugeführte Spannung wird demzufolge nahezu ohne Spannungsabfall an die Wicklungsausleitung 12 weitergegeben.

Dieses Bild ändert sich jedoch, sobald eine hochfrequente Spannung im MHz-Bereich am Durchführungsleiterbolzen 3 ansteht. Für derartige hochfrequente Spannungen stellt die Drosselwicklung 8 über ihre Induktivität einen erheblichen Widerstand dar, so daß von hochfrequenten Spannungen nur ein Bruchteil an die Wicklungsausleitung 12 weitergeben wird. Außerdem wird die über die Wicklungsausleitung 12 versorgte Transformatorwicklung an der Ausführung von Resonanzschwingungen gehindert.

## Patentansprüche

1. Hochspannungsdurchführung für ölgekühlte elektrische Geräte, insbesondere an Hochspannung liegende Maschinen- und Netztransformatoren, bei denen Bauteile (3, 5) zur elektrischen und mechanischen Verbindung des Endes eines Durchführungsleiterbolzens (3) mit einem Hochspannung führenden Anschlußleiter (12) in einer kelchförmigen Abschirmung (4) liegen,
**dadurch gekennzeichnet,**
- daß ein das Ende des Anschlußleiters (12) bildender induktionsarmer Festwiderstand (9) räumlich und elektrisch zwischen der kelchförmigen Abschirmung (4) und einem dieser ähnlichen kelchförmigen Abschirmtopf (10) liegt und
- daß elektrisch parallel und räumlich koaxial zu dem Festwiderstand (9) eine den Laststrom führende, eisenlose Drosselwicklung (8) vorgesehen ist, die mit ihrem einen Ende den Abschirmtopf (10) und mit ihrem anderen Ende die Abschirmung (4) umfaßt.

2. Hochspannungsdurchführung nach Anspruch 1,
**dadurch gekennzeichnet,** daß die Drosselwicklung (8) aus zwei radial übereinander liegenden, elektrisch parallel geschalteten, in der Wicklungsmitte räumlich gegeneinander ausgekreuzten Leitern gewickelt ist.

3. Hochspannungsdurchführung nach Anspruch 1 oder 2,
**dadurch gekennzeichnet,** daß als Leiter Leiterseile mit kreisrundem Querschnitt dienen.

4. Hochspannungsdurchführung nach einem der Ansprüche 1 bis 3,
**dadurch gekennzeichnet,** daß der Festwiderstand aus einem Stapel von in Achsrichtung aneinander liegenden Widerstandsscheiben (9) besteht.

5. Hochspannungsdurchführung nach einem der Ansprüche 1 bis 4,
**dadurch gekennzeichnet,** daß die Hochspannungsdurchführung (2) das ölgekühlte elektrische Gerät direkt mit einer SF₆-isolierten Schaltanlage verbindet.

6. Hochspannungsdurchführung nach einem der Ansprüche 1 bis 5,
**dadurch gekennzeichnet,** daß der Festwiderstand (9), die Drosselwicklung (8) sowie die Abschirmung (4) und der Abschirmtopf (10) schaltanlagenseitig an der Hochspannungsdurchführung (2) vorgesehen sind.

7. Hochspannungsdurchführung nach einem der Ansprüche 1 bis 6,
**dadurch gekennzeichnet,** daß sich die bei einer Betriebsfrequenz von 50 Hz oder 60 Hz wirksamen Widerstände der Drosselwicklung (8) und des Festwiderstandes (9) um einen Faktor von etwa 10⁴ unterscheiden.

8. Hochspannungsdurchführung nach einem der Ansprüche 1 bis 7,
**dadurch gekennzeichnet,** daß je einer der Anschlüsse der mittleren Widerstandsscheibe (9) zusätzlich zu seinem Anschluß an die benachbarte Widerstandsscheibe (9) mit je einem von zwei Auskreuzleitern (16) der Drosselwicklung (8) galvanisch verbunden ist.

## Claims

1. High-voltage bushing for oil-cooled electrical equipment, in particular generator transformers and mains transformers which are connected to high voltage, in which components (3, 5) for electrical and mechanical connection of the end of a bushing conductor stud (3) to a terminal lead (12) carrying high voltage lie in a cup-shaped screen (4), characterised
- in that a low-inductance fixed resistor (9), which forms the end of the terminal lead (12), lies spatially and is electrically connected between the cup-shaped screen (4) and a cup-shaped screen box (10) similar to the latter and
- in that provided electrically in parallel and so as to be spatially coaxial to the fixed resistor (9) there is an air-core reactor winding (8) which carries the load current and which with its one end encirles the screen box (10) and with its other end encircles the screen (4).

2. High-voltage bushing according to claim 1, characterised in that the reactor winding (8) is wound out of two radially superimposed conductors which are electrically connected in parallel and which are spatially transposed relative to each other in the centre of the winding.

3. High-voltage bushing according to claim 1 or 2, characterised in that conductor cables with circular cross section are used as conductors.

4. High-voltage bushing according to one of the claims 1 to 3, characterised in that the fixed resistor consists of a stack of resistor discs (9) which lie together in the axial direction.

5. High-voltage bushing according to one of the claims 1 to 4, characterised in that the high-voltage bushing (2) connects the oil-cooled electrical equipment directly with an SF₆-insulated switching station.

6. High-voltage bushing according to one of the claims 1 to 5, characterised in that the fixed resistor (9), the reactor winding (8) and also the screen (4) and the screen box (10) are provided at the high-voltage bushing (2) on the switching station side.

7. High-voltage bushing according to one of the claims 1 to 6, characterised in that the impedance of the reactor winding (8) and the impedance of the fixed resistor (9), which are effective at an operating frequency of 50 Hz or 60 Hz, differ by a factor of approximately 10⁴.

8. High-voltage bushing according to one of the claims 1 to 7, characterised in that in addition to its connection to the adjacent resistor disc (9) each of the terminals of the central resistor disc (9) is galvanically connected to respectively one of two transposed conductors (16) of the reactor winding (8).

## Revendications

1. Traversée à haute tension pour des appareils électriques refroidis à l'huile, notamment dans des transformateurs de machines et des transformateurs du secteur, alimentés en haute tension et dans lesquels des composants (3,5) destinés à raccorder électriquement et mécaniquement l'extrémité d'un boulon conducteur de traversée (3) à un conducteur de raccordement (12) appliquant la haute tension, sont situés dans un blindage en forme de pot, caractérisée par le fait
- qu'une résistance fixe (9), qui forme l'extrémité du conducteur de raccordement (12) et possède une faible inductance, est située spatialement et électriquement entre le blindage (4) en forme de pot et une coupelle de blindage (10) en forme de pot, semblable au blindage précédent, et
- qu'il est prévu, selon un montage en parallèle du point de vue électrique et coaxial du point de vue spatial par rapport à la résistance fixe (9), un enroulement de self sans fer (8) et qui entoure par l'une de ses extrémités la coupelle de blindage (10) et par son autre extrémité le blindage (4).

2. Traversée à haute tension suivant la revendication 1, caractérisée par le fait que l'enroulement de self (8) est formé par l'enroulement de deux conducteurs superposés radialement, branchés électriquement en parallèle et qui se croisent dans l'espace au centre de l'enroulement.

3. Traversée à haute tension suivant la revendication 1 ou 2, caractérisée par le fait qu'une âme conductrice à section transversale circulaire est utilisée comme conducteur.

4. Traversée à haute tension suivant l'une des revendications 1 à 3, caractérisée par le fait que la résistance fixe est constituée par un empilage de disques résistifs (9) appliqués les uns contre les autres dans la direction axiale.

5. Traversée à haute tension suivant l'une des revendications 1 à 4, caractérisée par le fait que la traversée à haute tension (2) relie l'appareil électrique refroidi par huile directement à une installation de coupure isolée par du SF₆.

6. Traversée à haute tension suivant l'une des revendications 1 à 5, caractérisée par le fait que la résistance fixe (9), l'enroulement de self (8) ainsi que le blindage (4) et la coupelle de blindage (10) sont prévus à proximité de la traversée à haute tension (2) sur le côté tourné vers l'installation de coupure.

7. Traversée à haute tension suivant l'une des revendications 1 à 6, caractérisée par le fait que les résistances, qui sont actives pour une fréquence de service de 50 Hz ou 60 Hz, de l'enroulement de self (8) et de la résistance fixe (9), diffèrent d'un facteur égal à environ 10⁴.

8. Traversée à haute tension suivant l'une des revendications 1 à 7, caractérisée par le fait que respectivement l'une des bornes du disque résistif médian (9) est raccordée galvaniquement, en plus de sa borne, au disque résistif voisin (9) respectivement par l'un de deux conducteurs croisés (16) de l'enroulement de self (8).
